# EUROPÄISCHE PATENTSCHRIFT

(11) **EP 0 755 349 B1**
(45) Veröffentlichungstag und Bekanntmachung des Hinweises auf die Patenterteilung: **03.11.1999**
(21) Anmeldenummer: 96900822.6
(22) Anmeldetag: 01.02.1996
(51) Int. Cl.: B65D 41/34

(54) **VERSCHLUSSKAPPE MIT GARANTIEBAND**
SEALING CAP WITH A GUARANTEE STRIP
BOUCHON A BANDE D'INVIOLABILITE

(30) Priorität: 10.02.1995 CH 39595
(43) Veröffentlichungstag der Anmeldung: 29.01.1997
(73) Patentinhaber: Crown Cork AG, 4153 Reinach (CH)
(72) Erfinder: BÖSL, Udo, D-79591 Eimeldingen (DE); KIRCHGESSNER, Michael, D-79588 Egringen (DE)
(74) Vertreter: Hepp, Dieter
(86) Internationale Anmeldenummer: CH9600039
(87) Internationale Veröffentlichungsnummer: WO9624532

(56) Entgegenhaltungen:
- EP-A- 0 390 412
- EP-A- 0 635 434
- WO-A-94/14673
- US-A- 4 694 969
- US-A- 4 801 031

## Beschreibung

Die Erfindung betrifft eine Verschlusskappe mit einem abreissbaren Garantieband gemäss dem Oberbegriff von Anspruch 1. Bei solchen Verschlusskappen lässt sich an dem Zustand des Garantiebands erkennen, ob der Behälter bereits einmal geöffnet wurde. Bei aufgesetzter Verschlusskappe untergreift das Garantieband einen Wulst an der Behältermündung, so dass es beim erstmaligen Oeffnen des Behälters wenigstens teilweise abreisst.

Besonders häufig werden Garantiebänder bei Schraubverschlüssen verwendet, insbesondere bei Schraubkappen zum Verschliessen von Getränkebehältern. Aber auch andere Arten von Verschlusskappen, wie z.B. Schnappverschlüsse, können mit einem abreissbaren Garantieband versehen werden.

Zum Verschliessen von Einweg-Behältern werden in der Regel Verschlusskappen mit einem ringförmig umlaufenden Garantieband verwendet, welches nach dem erstmaligen Oeffnen des Behälters auf dem Behälterhals verbleibt. Dagegen wird das Garantieband bei Verschlüssen von Mehrweg-Behältern bevorzugt derart mit der Kappenwand verbunden, dass es beim Oeffnen des Behälters nur teilweise abreisst und daher stets mit der Kappenwand verbunden bleibt. Bei dieser Variante wird auch häufig ein kürzeres Garantieband verwendet, dass sich nur über einen Teil des Umfangs der Kappenwand erstreckt.

Die abreissbare Verbindung zwischen dem Garantieband und der Kappenwand kann auf viele verschiedene Arten gestaltet werden, die in der einschlägigen Patentliteratur breit dokumentiert sind. Bei Verschlusskappen welche einstückig aus Kunststoff gefertigt werden, wird das Garantieband besonders häufig durch abreissbare Verbindungsstege mit dem unteren Rand der Kappenwand verbunden.

An der Innenfläche des Garantiebands sind Rastmittel angeordnet, welche bei aufgesetzter Verschlusskappe einen Wulst an der Behältermündung untergreifen. Häufig werden dazu starr mit dem Garantieband verbundene Rastelemente verwendet. Bei der Montage der Verschlusskappe werden diese Rastelemente radial nach aussen gedrückt, wenn sie über den Wulst an der Behältermündung geschoben werden. Da die Rastelemente starr mit dem Garantieband verbunden sind, führt dies gleichzeitig zu einer Verformung des Garantiebands und somit zu einer Belastung der abreissbaren Verbindung zwischen dem Garantieband und der Kappenwand. Bei Schraubverschlüssen wird diese Belastung zusätzlich durch Schubkräfte zwischen der Kappenwand und dem durch die am Wulst der Behältermündung anliegenden Rastmittel gebremsten Garantiering verstärkt. in der EP-A2 117 104 wurde daher bereits vorgeschlagen, von der Innenseite des Garantiebands radial einwärts abstehende Zungen als Rastmittel zu verwenden, die bei aufgesetzter Verschlusskappe nach oben, gegen den Kappenboden gerichtet sind und den Wulst an der Behältermündung untergreifen. Diese Zungen sind lediglich an einem Ende mit dem Garantieband verbunden und ihr freies Ende ist in radialer Richtung relativ zu dem Garantieband verschwenkbar. Diese Zungen können daher in radialer Richtung nach aussen geschwenkt werden, wenn sie bei der erstmaligen Montage der Verschlusskappe über den Wulst an der Behältermündung gleiten. Die dabei auftretende Belastung des Garantiebands und seiner abreissbaren Verbindung mit der Kappenwand kann so wesentlich reduziert werden.

Ein Problem der bekannten Zungen ist ihre mangelnde Festigkeit, insbesondere die mangelnde Druck-Belastbarkeit in Längsrichtung der Zungen. Diese Belastung tritt beim Oeffnen der Verschlusskappe auf, oder auch bei dem Versuch, das Garantieband über den Wulst der Behältermündung zu ziehen ohne es abzureissen. Die bekannten Zungen werden dabei in ihrer Längsrichtung durchgebogen, was ein verminderte Sperrwirkung der Zungen zur Folge hat. Im Extremfall kann dies dazu führen, dass die Zungen ihre gegen den Wulst der Behältermündung gerichtete Verriegelungsstellung verlassen und eine nach unten, vom Kappenboden weggerichtete Lage einnehmen.

Aus WO 94/14673 ist eine Verschlusskappe mit einem Garantieband bekannt, das ein zick-zack-förmiges Rückhalteelement aufweist. Das Rückhalteelement besteht aus einer Mehrzahl von Zungen, die durch eine dünne, flexible Verbindungsstelle zusammengehalten werden. Die Zungen sind entlang einer Mittellinie gekrümmt. Die Krümmung ist derart ausgebildet, dass die den dicksten Teil der Zunge bildende Zungenmitte bei nach oben gerichteten Zungen gegen die Behältermündung gerichtet ist. Deshalb ist die Fläche, mit welcher die Zungen unter einem Rückhaltewulst untergreifen, verhältnismässig gering.

Es ist daher eine Aufgabe der Erfindung, die Belastbarkeit der bereits bekannten Zungen weiter zu verbessern und den Eingriff der Zungen unter einem Wulst an der Behältermündung zu verbessern. Diese Aufgabe wird erfindungsgemäss durch eine Verschlusskappe mit den Merkmalen von Anspruch 1 gelöst.

Die Zungenmitten sind dicker ausgebildet als die seitlichen Randbereiche der Zungen. Die seitlichen Randbereiche der gegen den Kappenboden gerichteten Zungen werden derart einwärts gerichtet, dass sie an wenigstens einer Stelle einen geringeren Abstand zur Kappenachse aufweisen als die Zungenmitte. Dazu müssen die zur Kappenachse gerichteten Flächen der gegen den Kappenboden gerichteten Zungen an wenigstens einer Stelle eine Krümmung aufweisen, deren Krümmungsradius kleiner ist als der Abstand zwischen der Zunge und der Kappenachse. Bevorzugt werden die Zungen symmetrisch zur Zungenmitte ausgebildet, besonders gute Ergebnisse wurden mit symmetrisch zur Zungenmitte gefalteten Zungen erreicht. Die zuvor angesprochene Krümmung befindet sich dabei ebenfalls im Bereich der Zungenmitte.

Durch die Krümmung der Zungen wird deren Belastbarkeit wesentlich erhöht. Die bei Belastung in Längsrichtung, insbesondere beim Oeffnen der Verschlusskappe auftretende Biegung der Zungen wird durch ihre gekrümmte Form stark vermindert. Die Stabilität der Zungen lässt sich weiter verbessern, wenn die Zungenmitte dicker als die seitlichen Randbereiche der Zungen ausgebildet werden. Der grösste Teil der auf eine Zunge einwirkenden Kräfte wird dann durch die dickere Zungenmitte übertragen. Da die Zungenmitte einen grösseren Abstand zur Kappenachse aufweist als ihre seitlichen Randbereiche hat dies den zusätzlichen Vorteil, dass der Angriffspunkt der Hauptkraft radial nach aussen, in die Nähe des Garantiebands verlagert wird. Die Biegebelastung der Zungen wird dadurch weiter reduziert.

Die Zungen werden bevorzugt so gestaltet, dass ihre gegen den Wulst der Behältermündung gerichtete Stirnfläche zur Kappenachse hingeneigt ist. Damit wird erreicht, dass die in radialem Sinne weiter innen liegenden Bereiche dieser Stirnfläche in vertikaler Richtung weiter unten und somit weiter vom Kappenboden entfernt sind als ihre radial weiter aussen liegenden Bereiche. Bei aufgesetzter Verschlusskappe liegt somit der radial äussere Bereich der Zunge an dem Wulst der Behältermündung an, wogegen sich der weiter unten liegende, radial innere Teil der Zunge unterhalb des Wulsts an den Behälterhals anlegt. Die gekrümmte Innenfläche liegt dabei an zwei Stellen, links und rechts von der Zungenmitte, an der Aussenfläche des Behälterhalses an. Bevorzugt werden die Stirnflächen der Zungen stärker als eine senkrecht zu neutralen Faser der jeweiligen Zunge stehende Normalebene zur Kappenachse hin geneigt.

Bei einer bevorzugten Ausführungsvariante besteht jede der Zungen aus einer linken und einer rechten Zungenhälfte, die in der Mitte der Zunge unter einem Winkel zusammentreffen.Es handelt sich somit um eine symmetrisch zur Zungenmitte gefaltete Zunge. Der Winkel, unter dem die beiden Zungenhälften in der Mitte zusammentreffen beträgt vorzugsweise etwa 120°. Aber auch wenn dieser Winkel nur wenig unterhalb der 180°-Grenze liegt, gibt es immer eine Stelle links und rechts von der Zungenmitte, an der ihr Abstand zur Kappenachse kleiner als im Bereich der Zungenmitte selbst ist.

Die Zungenhälften der gegen den Kappenboden gerichteten Zungen haben je eine innere, zur Kappenachse gerichtete Fläche und eine äussere, gegen das Garantieband gerichtete Begrenzungsfläche. Bevorzugt werden die Zungenhälften so gestaltet, dass ihre innere und äussere Begrenzungsfläche zur Zungenmitte hin unter einem Winkel von 5° bis 30° auseinandergehen. Damit wird erreicht, dass die Zungenmitte dicker ist, als die seitlichen Randbereiche der Zunge. Dadurch wird die in radialer Richtung federnde Wirkung der Zungen zusätzlich unterstützt: wenn die Zungen bei der Montage der Verschlusskappe über den Wulst der Behältermündung geschoben werden, so liegen zunächst ihre dünneren, seitlichen Randbereiche an dem Wulst an. Beim Fortsetzen der Aufsetzbewegung wird einerseits das gesamte freie Ende der Zunge radial nach aussen verschwenkt, daneben wird die Zunge jedoch auch in sich aufgebogen und ihre dünneren, seitlichen Randbereiche werden in Bezug auf die Zungenmitte ebenfalls nach aussen verlagert.

Die Zungen können auf unterschiedliche Weise entlang dem Garantieband angeordnet werden. Insbesondere kann der Abstand zwischen nebeneinander angeordneten Zungen unterschiedlich gewählt werden. Bei einer bevorzugten Ausführungsvariante werden die Zungen entlang dem Garantieband dicht nebeneinander angeordnet. Die seitlichen Ränder von nebeneinander angeordneten Zungen werden dabei durch eine flexible Materialbrücke gelenkig miteinander verbunden. Auf diese Weise entsteht eine längeres, aus mehreren Zungen bestehendes Zungenband. Damit wird erreicht, dass sich die Zungen gegenseitig in ihrer Position halten, so dass sie nicht mehr so leicht verschwenkt werden können. Dies ist von Vorteil, wenn die Verschlusskappe in einer Form gegossen wird, in der die Zungen nach unten, vom Kappenboden weggerichtet sind. Diese Position der Zungen wird zum Giessen der Verschlusskappe bevorzugt, da sich die Kappe nach dem Giessen besser entformen lässt. Die Zungen müssen jedoch anschliessend aus ihrer nach unten gerichteten Position nach innen verschwenkt werden. Dies geschieht vorzugsweise in einem separaten Arbeitsgang vor dem Aufsetzen der Verschlusskappe. Die Zungen haben jedoch grundsätzlich die Tendenz, wieder in ihre ursprüngliche, gegossene Position zurückzukehren. Eine Möglichkeit um dies zu vermeiden, besteht nun darin, nebeneinander angordnete Zungen miteinander zu verbinden, wie dies bereits vorstehend beschrieben wurde. Die Zungen halten sich dann gegenseitig in ihrer inneren, gegen den Kappenboden gerichteten Lage.

Werden einzelne, im Abstand zueinander angeordnete Zungen verwendet, so können diese auf andere Art in ihrer gegen den Kappenboden gerichteten Position fixiert werden, z.B. durch kurzzeitige Wärmezufuhr nachdem die Zungen in diese Position geschwenkt wurden. Eine mögliche Alternative besteht darin, die Zungen direkt beim Aufsetzen der Verschlusskappe durch die Behältermündung nach innen zu verschwenken. Dazu ist jedoch in der Regel eine besonders gestaltete Behältermündung erforderlich.

Bevorzugt wird als Garantieband ein umlaufender Garantiering verwendet, wobei die Zungen gleichmässig entlang dem Umfang der Garantierings verteilt angeordnet sind.

Die Erfindung ist im folgenden anhand von Ausführungsbeispielen näher erläutert. Es zeigen:
- Figur 1: die Schnittdarstellung einer erfindungsgemässen Verschlusskappe gemäss Schnittebene B-B in Figur 2.
- Figur 2: Das Garantieband der in Figur 1 dargestellten Verschlusskappe von oben, gemäss Ebene A-A in Figur 1,
- Figur 3: die Schnittdarstellung der bereits in Figur 1 gezeigten Verschlusskappe mit nach unten gerichteten Zungen,
- Figur 4: die Schnittdarstellung einer weiteren Verschlusskappe mit mehreren im Abstand voneinander angeordneten Zungen und
- Figur 5: eine auf eine Behältermündung aufgesetzte Verschlusskappe.

Die in Figur 1 dargestellte Verschlusskappe weist einen Kappenboden 1, eine daran anschliessende Kappenwand 2 und ein am unteren Rand der Kappenwand angeordnetes, abreissbares Garantieband 3 auf. Das Garantieband 3 ist durch Sollbruchstege 4 einstückig mit der Kappenwand 2 verbunden. Bei dem hier gezeigten Garantieband 3 handelt es sich um einen umlaufenden Garantiering. Dieser ist in Figur 2 in einer an sich von oben, gemäss der in Figur 1 eingezeichneten Schnittebene A-A dargestellt. Von der Innenfläche des Garantierings 3 erstrecken sich mehrere Zungen 5 radial einwärts. Die hier dargestellten Zungen 5 sind dicht nebeneinander angeordnet und durch flexible Materialbrücken 17 zu einem umlaufenden inneren Zungenband verbunden. Auf diese Verbindungsbrücken 17 kann jedoch auch verzichtet werden, so dass nebeneinander angeordnete Zungen voneinander unabhängig sind.

Die Zungen 5 sind lediglich an einem Ende durch eine Gelenkverbindung 19 mit dem Garantiering 3 verbunden. Diese Gelenkverbindung 19 ermöglicht es, das freie Ende der Zungen 5 in radialer Richtung zu verschwenken, so dass dieses insbesondere beim erstmaligen Aufsetzen der Verschlusskappe radial nach aussen weichen kann, wenn es über den Wulst an der Behältermündung gleitet. Die Gelenkverbindung 19 wird bevorzugt am unteren Rand des Garantierings angeordnet, grundsätzlich wäre es jedoch auch möglich, dass sich der Garantiering über den Anschlusspunkt der Gelenkverbindung 19 hinaus nach unten erstreckt.

In der linken Hälfte von Figur 1 ist ein Schnitt durch eine Zungenmitte dargestellt, wogegen in der rechten Hälfte der Figur 1 ein Schnitt durch den Randbereich einer Zunge gezeigt wird. Dies ist auch aus der Schnittebenen B-B in Figur 2 ersichtlich. Die seitlichen Randbereiche 7 der gegen den Kappenboden 1 gerichteten Zungen 5 sind derart einwärts gerichtet, dass sie in ihrem Randbereich einen geringeren Abstand 9 zur Kappenachse aufweisen als die Zungenmitte 8.

Die seitlichen Randbereiche 7 sind dabei symmetrisch zur Zungenmitte 8 einwärts gefaltet. Die Zungen 5 sind somit im Bereich der Zungenmitte 8 gekrümmt, wodurch die Druckbelastbarkeit der Zungen wesentlich erhöht wird. Ausserdem sind die Zungenmitten 8 dicker als die seitlichen Randbereiche 7 der Zungen ausgebildet. Damit wird erreicht, dass der grösste Teil der auf die Zungen wirkenden Kräfte durch die Zungenmitte übertragen wird. Die mechanische Stabilität der Zungen wird dadurch weiter erhöht.

Die dünneren Randbereiche 7 verleihen den Zungen eine in sich federnde Wirkung, welche die federnde Wirkung der Gelenkverbindung 19 zusätzlich unterstützt. Beim erstmaligen Aufsetzen der Verschlusskappe liegen zunächst die seitlichen Randbereiche 7 der Zungen an dem Wulst der Behältermündung an. Wird die Aufschraubbewegung fortgesetzt, so verschwenken die einzelnen Zungen 5 einersetis um ihre Gelenkverbindung 19 radial nach aussen. Zusätzlich haben die Zungen 5 Jedoch auch eine in sich federnde Wirkung, die am Wulst der Behältermündung anliegenden Randbereiche 7 der Zungen werden relativ zu den Zungenmitten 8 radial nach aussen gedrückt.

Die einzelnen Zungen bestehen aus je zwei Zungenhälften 7a, 7b, mit je einer inneren Begrenzungsfläche 14 und einer inneren Begrenzungsfläche 15. Die Zungenhälften treffen in der Mitte unter einem Winkel β von ca. 120° zusammen. Die Begrenzungsflächen 14, 15 der Zungenhälften gehen zur Zungenmitte hin unter einem Winkel (γ) von ca. 15° auseinander, so dass die Zungenmitte 8 dicker als die seitlichen Randbereiche 7 der Zungen ist.

Die gegen den Kappenboden 1 gerichteten Stirnflächen 11 der Zungen 5 sind um einen Winkel α stärker als eine senkrecht zur neutralen Faser 12 der jeweiligen Zunge stehende Normalebene 18 zur Kappenachse 13 hin geneigt. Dadurch wird der Höhenunterschied zwischen der radial weiter aussen liegenden Zungenmitte 8 und den einwärts gerichteten Randbereichen 7 der Zungen zusätzlich verstärkt. Aufgrund dieses Höhenunterschieds liegt bei aufgesetzter Verschlusskappe die Zungenmitte 8 an der Unterseite des Wulsts 6 (Figur 5) an. Dagegen liegen die seitlichen Randbereiche 7 der Zungen 5 unterhalb des Wulsts 6 an der Aussenfläche 20 des Behälterhalses an.

Figur 3 zeigt die bereits in Figur 1 dargestellte Verschlusskappe in einer Position mit nach unten, vom Kappenboden weggerichteten Zungen 5a. Die Zungen werden bevorzugt in dieser Position gegossen und anschliessend in einem separaten Arbeitsgang in ihre innere, gegen den Kappenboden gerichtete Position gefaltet. In diesem Zusammenhang ist es von Vorteil, wenn die Zungen, wie in diesem Beispiel gezeigt, dicht nebeneinander angeordnet sind. Nachdem die Zungen nach innen verschenkt wurden, können sich die dicht nebeneinander angeordneten Zungen gegenseitig in dieser Position halten. Wären die Zungen auf grösserem Abstand zueinander angeordnet, so hätten sie die Tendenz, wieder in ihre ursprüngliche (durch Giessen erzeugte), nach unten gerichtete Position zurückzukehren. Besonders wirksam lässt sich dies verhindern, wenn die seitlichen Ränder von nebeneinander angordneten Zungen durch eine flexible Materialbrücke 17 (Figur 1) gelenkig miteinander verbunden sind.

Figur 4 zeigt die Schnittdarstellung einer alternativen Variante, bei der einzelne Zungen mit gleichen Abständen entlang dem Umfang des Garantierings verteilt angeordnet sind. Für die grundsätzliche Funktion und Wirkung dieser Zunge gilt auch hier dasselbe wie für die in Figur 1 gezeigten, miteinander verbunden Zungen. Die Zungen 5b können entweder in der gezeigten Position oder in einer analog zu Figur 3 nach unten gerichteten Position gegossen werden, wobei sie dann vor der Montage der Verschlusskappe zunächst nach innen gefaltet werden müssen. Bei dem hier dargestellten Beispiel sind lediglich sechs Zungen entlang dem Umfang des Garantiebands verteilt angeordnet. Bevorzugt wird jedoch eine grössere Anzahl von Zungen verwendet, die dann entsprechend dichter, das heisst mit kleineren Abständen, entlang dem Umfang verteilt angeordnet werden.

## Patentansprüche

1. Verschlusskappe zum Verschliessen einer Behältermündung mit einem Kappenboden (1) und einer daran anschliessenden Kappenwand (2), an deren unterem Rand ein abreissbares Garantieband (3) angeordnet ist, und mit mehreren von der Innenfläche des Garantiebandes radial einwärts abstehenden Zungen (5), die bei aufgesetzter Verschlusskappe nach oben, gegen den Kappenboden (1) gerichtet sind um einen Wulst (6) an der Behältermündung zu untergreifen, dadurch gekennzeichnet, dass die Zungenmitten (8) dicker als die seitlichen Randbereiche (7) sind und dass die seitlichen Randbereiche (7) der gegen den Kappenboden (1) gerichteten Zungen (5) derart einwärts gerichtet sind, dass sie an wenigstens einer Stelle einen geringeren Abstand (9) zu Kappenachse aufweisen als die Zungenmitte (8).

2. Verschlusskappe nach Anspruch 1, dadurch gekennzeichnet, dass die bei aufgesetzter Verschlusskappe gegen den Wulst (6) der Behältermündung gerichteten Stirnflächen (11) der Zungen (5) stärker als eine senkrecht zur neutralen Faser (12) der jeweiligen Zunge stehende Normalebene (18) zur Kappenachse (13) hin geneigt sind.

3. Verschlusskappe nach einem der Ansprüche 1 bis 2, dadurch gekennzeichnet, dass jede der Zungen (5) eine linke und eine rechte Zungenhälfte (7a, 7b) aufweist, deren Oberflächen in der Mitte (8) der Zunge unter einem Winkel (β) zusammentreffen.

4. Verschlusskappe nach Anspruch 3, dadurch gekennzeichnet, dass die Oberflächen der Zungenhälften (7a, 7b) unter einem stumpfen Winkel (β) vorzugsweise einem Winkel von etwa 120° zueinander angeordnet sind.

5. Verschlusskappe nach einem der Ansprüche 3 oder 4, dadurch gekennzeichnet, dass die innere und äussere Begrenzungsfläche (14, 15) jeder Zungenhälfte (7a, 7b) zur Zungenmitte hin unter einem Winkel (γ) von 5° bis 30° auseinandergehen, so dass die Zungenmitte (8) dicker ist als die seitlichen Randbereiche (7) der Zunge.

6. Verschlusskappe nach einem der Ansprüche 1 bis 5, dadurch gekennzeichnet, dass Zungen (5) entlang dem Garantieband (3) dicht nebeneinander angeordnet sind und die seitlichen Ränder (16) von nebeneinander angeordneten Zungen durch eine flexible Materialbrücke (17) gelenkig miteinander verbunden sind.

7. Verschlusskappe nach einem der Ansprüche 1 bis 6, dadurch gekennzeichnet, dass das Garantieband (3) ein umlaufender Garantiering ist und die Zungen (5) gleichmässig entlang dem Umfang des Garantierings verteilt angeordnet

## Claims

1. A closure cap for closing a container mouth having a cap end portion (1) and a cap wall (2) which adjoins same and at the lower edge of which is arranged an anti-tamper strip (3) which can be torn away, and a plurality of tongues (5) which project radially inwardly from the inside surface of the anti-tamper strip and which when the closure cap is fitted are directed upwardly towards the cap end portion (1) to engage under a bead (6) at the container mouth, characterised in that the tongue centres (8) are thicker than the lateral edge regions (7) and that the lateral edge regions (7) of the tongues (5) which are directed towards the cap end portion (1) are directed inwardly in such a way that at at least one location they are at a smaller spacing (9) relative to the cap axis than the tongue centre (8).

2. A closure cap according to claim 1 characterised in that the end faces (11) of the tongues (5), which end faces are directed towards the bead (6) of the container mouth when the closure cap is fitted on, are inclined towards the cap axis (13) more greatly than a normal plane (18) which is disposed perpendicularly to the neutral fibre (12) of the respective tongue.

3. A closure cap according to one of claims 1 and 2 characterised in that each of the tongues (5) has a left-hand and a right-hand tongue half (7a, 7b), the surfaces of which meet at an angle (β) at the centre (8) of the tongue.

4. A closure cap according to claim 3 characterised in that the surfaces of the tongue halves (7a, 7b) are arranged relative to each other at an obtuse angle (β), preferably an angle of about 120°.

5. A closure cap according to one of claims 3 and 4 characterised in that the inner and outer boundary surfaces (14, 15) of each tongue half (7a, 7b) diverge towards the tongue centre at an angle (γ) of 5° to 30° so that the tongue centre (8) is thicker than the lateral edge regions (7) of the tongue.

6. A closure cap according to one of claims 1 to 5 characterised in that the tongues (5) are arranged in closely mutually juxtaposed relationship along the anti-tamper strip (3) and the lateral edges (16) of mutually juxtaposed tongues are pivotably connected together by a flexible material bridge (17).

7. A closure cap according to one of claims 1 to 6 characterised in that the anti-tamper strip (3) is a peripherally extending anti-tamper ring and the tongues (5) are arranged in a uniformly distributed array along the periphery of the anti-tamper ring.

## Revendications

1. Couvercle pour fermer une ouverture de récipient, comprenant un fond (1), une paroi (2) qui fait suite à celui-ci et sur le bord inférieur de laquelle est disposée une bande de garantie apte à être arrachée (3), et plusieurs languettes (5) qui dépassent de la surface intérieure de la bande de garantie, radialement vers l'intérieur, et qui, quand le couvercle est posé, sont dirigées vers le fond de couvercle (1), vers le haut, pour venir en prise sous un renflement (6) prévu sur l'ouverture de récipient, caractérisé en ce que le centre (8) des languettes est plus épais que leurs zones de bordure latérales (7), et en ce que les zones de bordure latérales (7) des languettes (5) dirigées vers le fond de couvercle (1) sont dirigées vers l'intérieur de manière à présenter au niveau d'au moins un point un plus faible écartement (9), par rapport à l'axe du couvercle, que le centre (8) des languettes.

2. Couvercle selon la revendication 1, caractérisé en ce que les surfaces frontales (11) des languettes (5) qui sont dirigées vers le renflement (6) de l'ouverture de récipient, quand le couvercle est posé, sont plus inclinées en direction de l'axe de couvercle (13) qu'un plan normal (18) perpendiculaire à la fibre neutre (12) de la languette.

3. Couvercle selon la revendication 1 ou 2, caractérisé en ce que chacune des languettes (5) comprend une moitié gauche et une moitié droite (7a, 7b) dont les surfaces se rejoignent au centre (8) de la languette suivant un angle (β).

4. Couvercle selon la revendication 3, caractérisé en ce que les surfaces des moitiés de languette (7a, 7b) sont disposées l'une par rapport à l'autre suivant un angle obtus (β), de préférence un angle d'environ 120°.

5. Couvercle selon la revendication 3 ou 4, caractérisé en ce que les surfaces de limitation intérieure et extérieure (14, 15) de chaque moitié de languette (7a, 7b) s'éloignent l'une de l'autre en direction du centre de languette suivant un angle (γ) de 5° à 30°, de sorte que le centre (8) des languettes est plus épais que leurs zones de bordure latérales (7).

6. Couvercle selon l'une des revendications 1 à ,5, caractérisé en ce que les languettes (5) sont rapprochées les unes des autres, le long de la bande de garantie (3), et les bords latéraux (16) de languettes juxtaposées sont reliés de manière articulée par un pont de matière flexible (17).

7. Couvercle selon l'une des revendications 1 à 6, caractérisé en ce que la bande de garantie (3) est une bague de garantie circulaire, et les languettes (5) sont réparties régulièrement sur la circonférence de la bague de garantie.
